# FASCICULE DE BREVET EUROPEEN

(11) **EP 4 126 692 B1**
(45) Date de publication et mention de la délivrance du brevet: **13.03.2024**
(21) Numéro de dépôt: 21732943.2
(22) Date de dépôt: 25.03.2021
(51) Int. Cl.: B65D 51/28

(54) **BOUCHON ADAPTÉ POUR CONTENIR UN FLUIDE**
VERSCHLUSS GEEIGNET UM EINE FLÜSSIGKEIT ZU ENTHALTEN
CAP SUITABLE FOR CONTAINING A FLUID

(30) Priorité: 26.03.2020 FR 2003000
(43) Date de publication de la demande: 08.02.2023
(73) Titulaire: Coradin SAS, 06370 Mouans-Sartoux (FR)
(72) Inventeur: BOUTELOUP, David, 06530 Le Tignet (FR); BOURDIER, Fabrice, 83440 Montauroux (FR); BIDAMANT, Florence, 68200 Mulhouse (FR)
(74) Mandataire: Murgitroyd & Company
(86) Numéro de dépôt international: PCT/FR2021/050524
(87) Numéro de publication internationale: WO 2021/191570

(56) Documents cités:
- WO-A1-2018/162850
- GB-A- 2 559 453
- KR-A- 20090 130 939
- KR-A- 20120 092 782

## Description

### Domaine de l'invention

L'invention concerne un bouchon pour obturer le réducteur d'un récipient, tel qu'un flacon ou une bouteille, le bouchon étant adapté pour contenir un fluide, ledit bouchon comprenant au moins une première partie et une deuxième partie, lesdites première et deuxième parties délimitant une chambre pour recevoir ledit fluide.

### Etat de la technique

Dans l'état de l'art, il est connu d'utiliser un espace disponible à l'intérieur d'un bouchon, ledit espace permettant de contenir un fluide pouvant pénétrer dans le récipient sur lequel le bouchon est positionné à un moment précis choisi par l'utilisateur.

Il est habituel que le récipient comprenne un premier fluide, dans lequel le bouchon comprend un deuxième fluide, différent du premier fluide contenu dans le récipient. Dans le cas où l'utilisateur souhaite utiliser le contenu du récipient, celui-ci est en mesure de libérer, dans un premier temps, le deuxième fluide contenu dans le bouchon à l'intérieur du récipient, permettant ainsi le mélange du premier fluide déjà présent à l'intérieur dudit récipient et dudit deuxième fluide.

Une solution de ce type est particulièrement adaptée pour des applications pharmaceutiques d'hygiène et cosmétiques, pour lesquelles il est important d'utiliser un mélange de produits directement après avoir effectué le mélange.

Des bouchons contenant un fluide pouvant être transféré du bouchon vers le récipient sur lequel est fixé ledit bouchon sont également utilisés pour des applications alimentaires.

Il est opportun de constater que le transfert optimal d'un fluide contenu dans un bouchon vers un récipient sur lequel est fixé ledit bouchon peut être compromis. En effet, l'air présent à l'intérieur du récipient ne peut être expulsé vers l'extérieur lors du transfert du fluide du bouchon vers le récipient. La fonction première du bouchon consistant à obturer la sortie du récipient, l'air ne peut être expulsé et le transfert du fluide n'est pas optimal entre le bouchon et le récipient.

Pour les raisons exposées ci-dessus, il existe un besoin de proposer de nouvelles solutions permettant de palier à ce disfonctionnement. Le but de la présente invention consiste à fournir un bouchon, de type tel qu'identifié ci-dessus, permettant à l'air présent à l'intérieur d'un récipient de pouvoir être expulsé dudit récipient lors du transfert du fluide contenu à l'intérieur d'un bouchon vers ledit récipient.

Les documents GB 2 559 453 A et KR 2009 0130939 A divulguent des bouchons selon le préambule de la revendication 1.

### Objet de l'invention

L'objet de la présente invention concerne un bouchon pour obturer le réducteur d'un récipient, tel qu'un flacon ou une bouteille, le bouchon étant adapté pour contenir un fluide, ledit bouchon comprenant au moins une première partie et une deuxième partie, lesdites première et deuxième parties délimitant une chambre pour recevoir ledit fluide, lesdites première et deuxième parties étant mobiles, au moyen d'un déplacement, d'une première position initiale du bouchon, pour contenir ledit fluide dans ladite chambre, vers une deuxième position finale dudit bouchon, pour, à l'aide dudit déplacement, évacuer ledit fluide de ladite chambre du bouchon, pour permettre audit bouchon, lorsque le bouchon est positionné sur le récipient, de transférer le fluide vers le récipient, ledit bouchon comprenant un élément supplémentaire mobile d'une première position, adaptée pour permettre l'évacuation de l'air du récipient lors du transfert du fluide, vers une deuxième position, adaptée pour, ensemble avec ladite première et/ou deuxième partie du bouchon, obturer ledit réducteur du récipient dans lequel l'élément supplémentaire se trouve dans sa première position, au début dudit déplacement, et dans sa deuxième position à la fin dudit déplacement.

Selon un mode de réalisation de l'invention, la deuxième partie du bouchon est pourvue de moyens de fixation, tel qu'un filetage, pour fixer ledit bouchon sur ledit récipient à l'aide desdits moyens de fixation, dans lequel l'élément supplémentaire est connecté de manière mobile à ladite deuxième partie du bouchon.

Selon un mode de réalisation de l'invention, l'élément supplémentaire est pourvu d'un conduit avec une première extrémité dirigée vers la chambre pour contenir un fluide et fonctionnant comme ouverture d'entrée, et avec une deuxième extrémité dirigée fonctionnant comme ouverture de sortie, ladite deuxième extrémité étant adaptée pour verser le fluide lorsque le bouchon est positionné sur le récipient dans le récipient.

Selon un mode de réalisation de l'invention, la première partie du bouchon comprend une première paroi essentiellement perpendiculaire à la direction dudit déplacement et dans lequel la deuxième partie dudit bouchon comprend une deuxième paroi essentiellement perpendiculaire à la direction dudit déplacement, dans lequel la chambre est délimitée par l'ensemble desdites première et deuxième parois.

Selon un mode de réalisation de l'invention, ladite deuxième paroi comprend un logement adapté pour fixer de manière mobile l'élément supplémentaire.

Selon un mode de réalisation de l'invention, ledit logement comprend une ouverture ou clapet, dans lequel ladite ouverture ou ledit clapet est ouvert(e) dans le cas où l'élément supplémentaire se trouve dans sa première position, et fermé(e) si ledit élément supplémentaire se trouve dans sa deuxième position.

Selon un mode de réalisation de l'invention, ladite première paroi et/ou un membre connecté à ladite première paroi, est adaptée pour entrer en contact avec l'élément supplémentaire pendant ledit déplacement de lesdites première et deuxième parties du bouchon, dans lequel ledit élément supplémentaire est déplacé de sa première position vers sa deuxième position à l'aide de la poussée de ladite première paroi et/ou un membre connecté à ladite première paroi contre l'élément supplémentaire pendant ledit déplacement.

Selon un mode de réalisation de l'invention, le bouchon comprend une protubérance connectée à ladite première paroi, ladite protubérance étant adaptée pour obturer ledit conduit de l'élément supplémentaire, dans la deuxième position finale du bouchon.

Selon un deuxième aspect de l'invention, l'invention concerne un ensemble composé d'un récipient et d'un bouchon.

### Brève description des dessins

Les but, objet et caractéristiques de l'invention apparaîtront plus clairement à la lecture de la description qui suit faite en référence aux figures dans lesquelles :
[Fig. 1] montre une vue en coupe d'un bouchon selon l'invention, ledit bouchon étant positionné sur la partie supérieure d'un récipient, le bouchon étant montré dans une première position initiale,
[Fig. 2] représente une vue en coupe du bouchon selon la figure 1, selon une position intermédiaire,
[Fig. 3] illustre une vue en coupe du bouchon selon les figures 1 et 2, selon une deuxième position finale,
[Fig. 4] montre une vue éclatée et schématique de l'assemblage du bouchon selon la présente invention, et
[Fig. 5] représente une vue en coupe du bouchon selon l'invention, selon sa première position initiale dans laquelle ledit bouchon est obturé à l'aide d'un élément de protection.

La figure 1 montre une vue en coupe d'un bouchon 1 selon la présente invention. Ledit bouchon 1 est adapté pour contenir (comme décrit de façon plus détaillée ci-dessous) un fluide et adapté pour évacuer ledit fluide à l'intérieur d'un récipient (50) sur lequel ledit bouchon 1 est fixé.

La figure 1 représente le bouchon 1, lequel bouchon 1 est fixé sur l'extrémité d'un récipient 50 ayant la forme d'une bouteille. Le récipient 50 est pourvu d'un réducteur 51 lequel est positionné dans l'ouverture du récipient 50 et permet de créer un réducteur pour ledit récipient 50. Comme montré sur la figure 1, le bouchon 1 est fixé sur le récipient 50 grâce à un filetage.

Le bouchon 1 comprend une chambre 15 adaptée pour contenir un fluide. Pour des raisons de clarté, le fluide n'est pas représenté sur la figure 1. La chambre 15 est délimitée par l'ensemble d'une première partie 10 du bouchon 1 et d'une deuxième partie 20 dudit bouchon 1. Sur la figure 1, la première partie 10 et la deuxième partie 20 sont représentées selon une première position initiale dans laquelle le bouchon 1 est adapté pour contenir un fluide. Comme expliqué, de façon plus détaillée en faisant référence aux figures 2 et 3, selon la position telle que montrée sur la figure 1, la première partie 10 et la deuxième partie 20 sont mobiles, de ladite première position initiale représentée sur la figure 1 permettant de contenir un fluide, vers une deuxième position finale qui permet d'évacuer ledit fluide de la chambre 15.

Dès que le fluide contenu dans la chambre 15 est évacué hors du bouchon 1, celui-ci est introduit dans le récipient 50 et pénètre dans ledit récipient via le réducteur 51 fixé sur l'ouverture du récipient 50. Lors du processus d'évacuation, et afin d'optimiser l'évacuation du fluide hors de la chambre 15, via le bouchon 1, à destination de l'intérieur du récipient 50, une quantité d'air dont le volume est équivalent au volume occupé par le fluide contenu à l'intérieur du bouchon 1 doit être évacuée de la chambre 15 afin de permettre l'entrée dudit fluide dans le récipient (50). Pour optimiser l'évacuation d'air hors du récipient 50, lors de l'introduction du fluide sortant du bouchon 1, ledit bouchon 1 est pourvu d'un élément supplémentaire 30. Ledit élément supplémentaire 30 est mobile, d'une première position, telle que montrée sur la figure 1, pour permettre l'évacuation de l'air hors du récipient 50, vers une deuxième position, telle que montrée sur la figure 3, dans laquelle ledit élément supplémentaire 30 est adapté pour obturer l'ouverture du réducteur 51 du récipient 50.

Les différents composants du bouchon 1 sont décrits de façon plus détaillée ci-après.

La première partie 10 du bouchon 1 comprend un premier élément 11, de forme essentiellement cylindrique, formant la paroi extérieure dudit bouchon 1. Une paroi 12 est fixée sur le premier élément 11, de façon essentiellement perpendiculaire audit premier élément 11. Comme montré sur la figure 1, ladite paroi 12 délimite la chambre 15 adaptée pour contenir un fluide. Ladite paroi 12 comprend une ouverture 13 permettant de prévoir une partie traversante d'un élément d'appui 40. L'élément d'appui 40, utilisé pour des raisons de production, permet à la partie supérieure à l'intérieur du bouchon 1 de rester vide et ce sans avoir besoin de remplir l'espace 16 avec de la matière, ledit espace 16 étant situé autour de l'élément d'appui 40 et à l'intérieur de la paroi 11. Par ailleurs, la présence d'un tel élément d'appui 40 permet le remplissage de la chambre 15. Le retrait de l'élément d'appui 40 offre un passage pour le remplissage de ladite chambre 15, ledit passage étant obturé dès lors que ledit élément d'appui est installé dans sa position finale telle qu'elle est montrée sur la figure 1.

L'élément d'appui 40 comprend deux parties, la première partie de l'élément d'appui 40 est pourvue d'une paroi 41 formant la partie supérieure du bouchon 1. Un utilisateur peut, à l'aide de la paroi 41, exercer une pression, par exemple avec la paume de sa main, sur la partie supérieure du bouchon 1, effectuant ainsi un déplacement relatif entre la première partie 10 et la deuxième partie 20 dudit bouchon 1. Pour effectuer ce mouvement, l'utilisateur peut, par exemple, positionner le récipient 50 sur un support et pousser, avec sa main, la paroi 41 vers ledit récipient 50.

La deuxième partie de l'élément d'appui 40 est pourvue d'un élément longitudinal 42 dont l'extrémité comporte une protubérance 43. Ladite protubérance 43 s'étend de la paroi 12 vers l'élément supplémentaire 30.

La deuxième partie 20 du bouchon 1 est pourvue d'une paroi 21, essentiellement cylindrique, adaptée pour être positionnée à l'intérieur de la paroi 11 de la première partie 10 dudit bouchon 1. Comme illustré sur la figure 1, la partie inférieure de la paroi 21 est pourvue d'une épaule 22, adaptée pour coopérer avec une épaule 14 sur la paroi 11 de la première partie 10 où un espace libre 25 est délimité entre ladite épaule 22 et ladite épaule 14 et ce, selon la première position initiale du bouchon 1. La paroi 21 de la deuxième partie 20 du bouchon 1, fixée contre l'intérieur de la paroi 11 de la première partie 10 du bouchon 1, permet d'éviter que les parties ne puissent être involontairement déplacées dans le cas où aucune pression n'est exercée sur l'extérieur de la première partie 10 du bouchon 1. En revanche, la fixation entre l'extérieur de la paroi 21 de la deuxième partie 20 du bouchon 1 et l'intérieur de la paroi 11 de la première partie 10 dudit bouchon 1 permet le déplacement des parois 11, 21, l'une par rapport à l'autre, dès lors qu'une pression est exercée sur l'extérieur de ladite première partie 10 dudit bouchon 1, dans le but de déplacer ladite première partie 10 par rapport à la deuxième partie 20 du bouchon 1.

La deuxième partie 20 du bouchon 1 comprend une paroi 23 qui s'étend de façon perpendiculaire par rapport à la paroi 21 de ladite deuxième partie 20 dudit bouchon 1. Ladite paroi 23 délimite un logement permettant d'accueillir l'élément supplémentaire 30, tel que représenté sur la figure 1. La paroi 23 comprend une ouverture 24 adaptée pour être alignée avec l'ouverture 52 du réducteur 51 du récipient 50. La paroi 23 est pourvue d'un élément 26, de forme essentiellement cylindrique, lequel comprend d'un moyen de fixation tel qu'un filetage, permettant de fixer la deuxième partie 20 du bouchon 1 sur l'extrémité supérieure du récipient 50.

L'élément supplémentaire 30 est fixé à l'intérieur du logement délimité par la paroi 23, tel que représenté sur la figure 1. L'élément supplémentaire 30 peut se déplacer, d'une première position telle que montrée sur la figure 1, vers une deuxième position telle que montrée sur la figure 3, par rapport à la paroi 23 de la deuxième partie 20 du bouchon 1. Ce déplacement est possible à condition que la valeur de la pression, exercée sur l'élément supplémentaire 30 vers le récipient 50, atteigne une valeur seuil déterminée. Comme illustré sur la figure 1, l'élément supplémentaire 30 comprend un conduit 31 adapté pour permettre l'expulsion du fluide contenu dans la chambre 15 dans le récipient 50.

En référence aux figures 1, 2, 3, le fonctionnement et la coordination des mouvements de la première partie 10 du bouchon 1, pourvue de l'élément d'appui 40, par rapport aux mouvements de la deuxième partie 20 dudit bouchon 1, pourvue de l'élément supplémentaire 30, est décrit ci-après.

En faisant référence à la figure 1, le bouchon 1 est tout d'abord fixé sur l'extrémité supérieure du récipient 50. La deuxième partie 20 dudit bouchon 1 entre en contact avec le réducteur 51 dudit récipient 50 pour que le conduit 31 de l'élément supplémentaire 30 soit positionné à l'intérieur de l'ouverture 52 du réducteur 51 du récipient 50. Lorsque le bouchon 1 est ainsi fixé sur le récipient 50, celui-ci peut être utilisé pour évacuer le fluide contenu au sein de la chambre 15 à destination dudit récipient 50. Pour cela, l'utilisateur doit exercer une pression, soit sur l'extérieur de la paroi 11 de la première partie 10, soit sur la paroi 41 de l'élément d'appui 40, soit sur les deux simultanément, afin de déplacer ladite première partie 10 du bouchon 1 par rapport à la deuxième partie 20 du bouchon 1 vers l'intérieur du récipient 50.

La figure 2 montre la chambre 15 disposant d'un volume réduit par rapport au volume représenté sur la figure 1, ce qui signifie que selon la position illustrée sur la figure 2, le fluide contenu dans la chambre 15 a été transféré vers l'intérieur du récipient 50, expulsé de ladite chambre 15 via le conduit 31 de l'élément supplémentaire 30. Il convient de noter que la paroi 23 est pourvue d'une ouverture ou clapet 27 permettant l'évacuation de l'air présent à l'intérieur du récipient 50 vers l'extérieur dudit récipient 50 lors du transfert du fluide depuis la chambre 15 vers ledit récipient 50. Le cheminement de l'air est tel que l'air est évacué du récipient 50, via l'ouverture 52 du réducteur 51 du récipient 50, et se déplace entre la paroi 23 de la deuxième partie 20 du bouchon 1 et l'élément supplémentaire 30 en direction de l'ouverture ou clapet 27. L'évacuation de l'air facilite l'introduction du fluide expulsé de la chambre 15 vers l'intérieur du récipient 50. Comme représenté sur la figure 2, lors de la première phase d'évacuation du liquide depuis la chambre 15 vers l'intérieur du récipient 50, l'élément supplémentaire 30 ne se déplace pas. Le cheminement de l'air expulsé du récipient 50 reste possible grâce à la distance entre l'élément supplémentaire 30, la paroi 23 et la présence de l'ouverture ou clapet 27. Cela signifie que la fixation de l'élément supplémentaire 30 à l'intérieur de son logement sur la paroi 23 est donc appropriée pour résister à la pression hydraulique résultant de l'expulsion du fluide de la chambre 15 en direction de l'intérieur du récipient 50. En d'autres termes, la force exercée par la première partie 10 du bouchon 1 sur la deuxième partie 20 dudit bouchon 1 n'est pas suffisamment importante pour dépasser la valeur seuil de la force exercée sur l'élément supplémentaire 30 et créer son déplacement par rapport à son logement situé dans la paroi 23 de la deuxième partie 20 du bouchon 1.

La figure 2 montre que, pendant le mouvement de la première partie 10 vers la deuxième partie 20 du bouchon 1, la paroi 12 de la première partie 10 et l'extrémité de l'élément longitudinal 42 de l'élément d'appui 40 entrent en contact physique avec l'élément supplémentaire 30. Ce contact entre les différents éléments décrits ci-dessus est illustré sur la figure 2. Dès lors que lesdits différents éléments sont entrés en contact, le déplacement de la première partie 10 du bouchon 1 vers la deuxième partie 20 dudit bouchon 1 se poursuit, provoquant ainsi le mouvement de l'élément supplémentaire 30 en direction du réducteur 51 du récipient 50.

La figure 3 illustre, de façon schématique, la position finale de la première partie 10 et de la deuxième partie 20 du bouchon 1, ainsi que celle de l'élément supplémentaire 30. Selon cette position finale, l'ensemble composé de la première partie 10, de la deuxième partie 20 et de l'élément supplémentaire 30 est adapté pour assurer une obturation optimale de l'ouverture 52 du réducteur 51 du récipient 50. Le conduit 31, situé à l'intérieur de l'élément supplémentaire 30 a été, au moins partiellement, rempli à l'aide de la protubérance 43 de l'élément longitudinal 42 de l'élément d'appui 40 et ce afin d'éviter une fuite du fluide depuis le récipient 50 vers le bouchon 1.

Il convient de noter par ailleurs que l'ouverture ou clapet 27 de la paroi 23 est obturé, dans la position finale, à l'aide de l'élément supplémentaire 30.

La présence de la première partie 10 et de la deuxième partie 20 du bouchon 1, en collaboration avec l'élément d'appui 40 et l'élément supplémentaire 30, comme décrit ci-dessus, permet une vidange optimale de la chambre 15. Elle permet également le transfert du fluide contenu dans ladite chambre 15 en direction de l'intérieur du récipient 50 tout en assurant une expulsion de l'air présent dans ledit récipient 50 en direction de l'extérieur lors du transfert dudit fluide.

La figure 4 représente une vue éclatée et schématique de l'assemblage du bouchon 1 selon la présente invention. L'élément supplémentaire 30 est positionné à l'intérieur du logement prévu dans la deuxième partie 20 du bouchon 1. L'élément d'appui 40 est fixé à l'intérieur de la première partie 10 dudit bouchon 1. L'ensemble composé de la deuxième partie 20 et de l'élément supplémentaire 30 est fixé à l'intérieur de la première partie 10 dudit bouchon 1. En complément des éléments déjà décrits sur les figures 1, 2 et 3, la figure 4 montre par ailleurs un élément d'obturation 60. Ledit élément d'obturation 60 peut servir à protéger l'intérieur de la paroi 26 de la deuxième partie 20 du bouchon 1 ainsi que l'élément supplémentaire 30 lors du transport et de la manipulation dudit bouchon 1 avant sa fixation finale sur le récipient 50.

La figure 5 montre une vue schématique de l'assemblage des éléments 10, 20, 30, 40 et 60, tels qu'illustrés sur la figure 4. La figure 5 illustre l'élément d'obturation 60 pourvu, en son intérieur, d'un pion d'obturation 61 adapté pour entrer en contact avec l'intérieur du conduit 31 de l'élément supplémentaire 30. L'utilisation du pion d'obturation 61 permet à l'élément d'obturation 60 de protéger, au moins partiellement, l'intérieur du conduit 31 de l'élément supplémentaire 30. Par ailleurs, la présence du pion d'obturation 61 évite toute fuite potentielle intentionnelle du fluide contenu dans la chambre 15 vers l'extérieur du récipient 50.

Les différents éléments 10, 20, 30, 40 et 60, formant ensemble le bouchon 1 selon la présente invention sont réalisés dans une matière adaptée. A titre indicatif, il est possible de réaliser la première partie 10 du bouchon 1 en polypropylène. Cette matière peut être de type polypropylène PCR (en anglais : Post Consumer Recycled).

La deuxième partie 20 du bouchon 1 peut comporter du polyéthylène. A titre indicatif, ledit polyéthylène peut être de type polyéthylène HD (en anglais : High Density).

L'élément supplémentaire 30 peut également comporter du polyéthylène. A titre indicatif, ledit polyéthylène peut être de type polyéthylène LD (en anglais : Low Density).

L'élément d'obturation 60 peut comporter du polypropylène. A titre indicatif, ledit polypropylène peut être de type polypropylène PCR (en anglais : Post Consumer Recycled).

## Revendications

1. Bouchon (1) pour obturer le réducteur (51) d'un récipient (50), tel qu'un flacon ou une bouteille, le bouchon (1) étant adapté pour contenir un fluide, ledit bouchon (1) comprenant au moins une première partie (10) et une deuxième partie (20), lesdites première et deuxième parties (10, 20) délimitant une chambre (15) pour recevoir ledit fluide, lesdites première et deuxième parties (10, 20) étant mobiles, au moyen d'un déplacement, d'une première position initiale du bouchon (1), pour contenir ledit fluide dans ladite chambre (15), vers une deuxième position finale dudit bouchon (1), pour, à l'aide dudit déplacement, évacuer ledit fluide de ladite chambre (15) du bouchon (1), pour permettre audit bouchon (1), lorsque le bouchon (1) est positionné sur le récipient (50), de transférer le fluide vers le récipient (50), **caractérisé en ce que** le bouchon (1) comprend un élément supplémentaire (30) mobile d'une première position, adaptée pour permettre l'évacuation de l'air du récipient (50) lors du transfert du fluide, vers une deuxième position, adaptée pour, ensemble avec ladite première (10) et/ou deuxième (20) partie du bouchon (1), obturer ledit réducteur (51) du récipient (50) dans lequel l'élément supplémentaire (30) se trouve dans sa première position, au début dudit déplacement, et dans sa deuxième position à la fin dudit déplacement.

2. Bouchon (1) selon la revendication 1, dans lequel la deuxième partie (20) du bouchon (1) est pourvue de moyens de fixation, tel qu'un filetage, pour fixer ledit bouchon (1) sur ledit récipient (50) à l'aide desdits moyens de fixation, dans lequel l'élément supplémentaire (30) est connecté de manière mobile à ladite deuxième partie (20) du bouchon (1).

3. Bouchon (1) selon les revendications 1 ou 2, dans lequel l'élément supplémentaire (30) est pourvu d'un conduit avec une première extrémité dirigée vers la chambre (15) pour contenir un fluide et fonctionnant comme ouverture d'entrée, et avec une deuxième extrémité dirigée fonctionnant comme ouverture de sortie, ladite deuxième extrémité étant adaptée pour verser le fluide lorsque le bouchon (1) est positionné sur le récipient (50) dans le récipient (50).

4. Bouchon selon l'une des revendications précédentes, dans lequel la première partie (10) du bouchon (1) comprend une première paroi essentiellement perpendiculaire à la direction dudit déplacement et dans lequel la deuxième partie (20) dudit bouchon (1) comprend une deuxième paroi essentiellement perpendiculaire à la direction dudit déplacement, dans lequel la chambre (15) est délimitée par l'ensemble desdites première et deuxième parois.

5. Bouchon (1) selon la revendication 4, dans lequel ladite deuxième paroi comprend un logement adapté pour fixer de manière mobile l'élément supplémentaire (30).

6. Bouchon (1) selon la revendication 5, dans lequel ledit logement comprend une ouverture ou clapet, dans lequel ladite ouverture ou ledit clapet est ouvert(e) dans le cas où l'élément supplémentaire (30) se trouve dans sa première position, et fermé(e) si ledit élément supplémentaire (30) se trouve dans sa deuxième position.

7. Bouchon (1) selon la revendication 4, dans lequel ladite première paroi et/ou un membre connecté à ladite première paroi, est adaptée pour entrer en contact avec l'élément supplémentaire (30) pendant ledit déplacement de lesdites première et deuxième parties (10, 20) du bouchon (1), dans lequel ledit élément supplémentaire (30) est déplacé de sa première position vers sa deuxième position à l'aide de la poussée de ladite première paroi et/ou un membre connecté à ladite première paroi contre l'élément supplémentaire (30) pendant ledit déplacement.

8. Bouchon (1) selon l'ensemble des revendications 3 et 4, dans lequel le bouchon (1) comprend une protubérance connectée à ladite première paroi, ladite protubérance étant adaptée pour obturer ledit conduit de l'élément supplémentaire (30), dans la deuxième position finale du bouchon (1).

9. Ensemble d'un récipient (50) et d'un bouchon (1) selon l'une des revendications 1 à 8.

## Patentansprüche

1. Eine Kappe (1) zum Verschließen des Reduzierers (51) eines Behälters (50), wie etwa eines Flakons oder einer Flasche, wobei die Kappe (1) zum Zurückhalten eines Fluids angepasst ist, wobei die Kappe (1) mindestens einen ersten Teil (10) und einen zweiten Teil (20) beinhaltet, wobei der erste und der zweite Teil (10, 20) eine Kammer (15) zum Aufnehmen des Fluids abgrenzen, wobei der erste und der zweite Teil (10, 20) durch eine Verschiebung aus einer ersten Anfangsposition der Kappe (1), um das Fluid in der Kammer (15) zurückzuhalten, in eine zweite Endposition der Kappe (1) bewegbar sind, um mit Hilfe der Verschiebung das Fluid aus der Kammer (15) der Kappe (1) zu evakuieren, um der Kappe (1) zu ermöglichen, wenn die Kappe (1) auf dem Behälter (50) positioniert ist, das Fluid in den Behälter (50) zu transferieren, **dadurch gekennzeichnet, dass** die Kappe (1) ein zusätzliches Element (30) beinhaltet, das aus einer ersten Position, die angepasst ist, um das Evakuieren von Luft aus dem Behälter (50) während des Transfers des Fluids zu ermöglichen, in eine zweite Position bewegbar ist, die angepasst ist, um zusammen mit dem ersten (10) und/oder dem zweiten (20) Teil der Kappe (1) den Reduzierer (51) des Behälters (50) zu verschließen, wobei sich das zusätzliche Element (30) zu Beginn der Verschiebung in seiner ersten Position und am Ende der Verschiebung in seiner zweiten Position befindet.

2. Kappe (1) gemäß Anspruch 1, wobei der zweite Teil (20) der Kappe (1) mit einem Befestigungsmittel, wie etwa einem Gewinde, bereitgestellt ist, um die Kappe (1) mit Hilfe des Befestigungsmittels an dem Behälter (50) zu befestigen, wobei das zusätzliche Element (30) beweglich mit dem zweiten Teil (20) der Kappe (1) verbunden ist.

3. Kappe (1) gemäß den Ansprüchen 1 oder 2, wobei das zusätzliche Element (30) mit einer Leitung bereitgestellt ist, die ein erstes Ende, das zu der Kammer (15) gerichtet ist, um ein Fluid zurückzuhalten, und als Einlassöffnung fungiert, und ein zweites gerichtetes Ende, das als Auslassöffnung fungiert, aufweist, wobei das zweite Ende angepasst ist, um das Fluid, wenn die Kappe (1) auf dem Behälter (50) positioniert ist, in den Behälter (50) auszugießen.

4. Kappe gemäß einem der vorhergehenden Ansprüche, wobei der erste Teil (10) der Kappe (1) eine erste Wand beinhaltet, die im Wesentlichen senkrecht zu der Richtung der Verschiebung verläuft, und wobei der zweite Teil (20) der Kappe (1) eine zweite Wand beinhaltet, die im Wesentlichen senkrecht zu der Richtung der Verschiebung verläuft, wobei die Kammer (15) durch die Gesamtheit der ersten und der zweiten Wand abgegrenzt ist.

5. Kappe (1) gemäß Anspruch 4, wobei die zweite Wand eine Aufnahme beinhaltet, die angepasst ist, um das zusätzliche Element (30) auf bewegliche Weise zu befestigen.

6. Kappe (1) gemäß Anspruch 5, wobei die Aufnahme eine Öffnung oder ein Ventil beinhaltet, wobei die Öffnung oder das Ventil geöffnet ist, wenn sich das zusätzliche Element (30) in seiner ersten Position befindet, und geschlossen ist, wenn sich das zusätzliche Element (30) in seiner zweiten Position befindet.

7. Kappe (1) gemäß Anspruch 4, wobei die erste Wand und/oder ein mit der ersten Wand verbundenes Glied angepasst ist, um während der Verschiebung des ersten und des zweiten Teils (10, 20) der Kappe (1) mit dem zusätzlichen Element (30) in Kontakt zu kommen, wobei das zusätzliche Element (30) aus seiner ersten Position in seine zweite Position verschoben wird, indem die erste Wand und/oder ein mit der ersten Wand verbundenes Glied während der Verschiebung gegen das zusätzliche Element (30) gepresst wird.

8. Kappe (1) gemäß den Ansprüchen 3 und 4, wobei die Kappe (1) einen Vorsprung beinhaltet, der mit der ersten Wand verbunden ist, wobei der Vorsprung angepasst ist, um die Leitung des zusätzlichen Elements (30) in der zweiten Endposition der Kappe (1) zu verschließen.

9. Eine Anordnung aus einem Behälter (50) und einer Kappe (1) gemäß einem der Ansprüche 1 bis 8.

## Claims

1. A cap (1) for sealing the restrictor (51) of a container (50), such as a flask or a bottle, the cap (1) being suitable for containing a fluid, said cap (1) comprising at least a first part (10) and a second part (20), said first and second parts (10, 20) delimiting a chamber (15) for receiving said fluid, said first and second parts (10, 20) being movable, by means of displacement, from a first, initial position of the cap (1), for containing said fluid in said chamber (15), to a second, final position of said cap (1), in order to evacuate, by means of said displacement, said fluid from said chamber (15) of the cap (1), to allow said cap (1), when the cap (1) is positioned on the container (50), to transfer the fluid to the container (50), **characterised in that** the cap (1) comprises an additional element (30) movable from a first position which is suitable for allowing the evacuation of air from the container (50) during the transfer of the fluid, to a second position that is suitable, together with said first (10) and/or second (20) part of the cap (1), for sealing said restrictor (51) of the container (50), wherein the additional element (30) is situated in its first position, at the start of said displacement, and in its second position at the end of said displacement.

2. The cap (1) according to claim 1, wherein the second part (20) of the cap (1) is equipped with fixing means, such as a thread, for fixing said cap (1) on said container (50) by means of said fixing means, wherein the additional element (30) is movably connected to said second part (20) of the cap (1).

3. The cap (1) according to claims 1 or 2, wherein the additional element (30) is equipped with a conduit with a first end directed toward the chamber (15) for containing a fluid and acting as an inlet opening, and with a second directed end acting as an outlet opening, said second end being suitable for pouring the fluid when the cap (1) is positioned on the container (50) in the container (50).

4. The cap according to one of the preceding claims, wherein the first part (10) of the cap (1) comprises a first wall essentially perpendicular to the direction of said displacement, and wherein the second part (20) of said cap (1) comprises a second wall essentially perpendicular to the direction of said displacement, wherein the chamber (15) is delimited by the combination of said first and second walls.

5. The cap (1) according to claim 4, wherein said second wall comprises a housing suitable for movably fixing the additional element (30).

6. The cap (1) according to claim 5, wherein said housing comprises an opening or valve, wherein said opening or said valve is opened if the additional element (30) is situated in its first position, and closed if said additional element (30) is situated in its second position.

7. The cap (1) according to claim 4, wherein said first wall and/or a member connected to said first wall is suitable for coming into contact with the additional element (30) during said displacement of said first and second parts (10, 20) of the cap (1), wherein said additional element (30) is displaced from its first position to its second position by means of said first wall and/or a member connected to said first wall being pushed against the additional element (30) during said displacement.

8. The cap (1) according to the entirety of claims 3 and 4, wherein the cap (1) comprises a protuberance connected to said first wall, said protuberance being suitable for sealing said conduit of the additional element (30), in the second, final position of the cap (1).

9. A container (50) and cap (1) assembly according to one of claims 1 to 8.
